# EUROPÄISCHE PATENTSCHRIFT

(11) **EP 2 119 997 B1**
(45) Veröffentlichungstag und Bekanntmachung des Hinweises auf die Patenterteilung: **21.12.2011**
(21) Anmeldenummer: 08008811.5
(22) Anmeldetag: 13.05.2008
(51) Int. Cl.: F28G 7/00, F28G 15/00

(54) **Verfahren zur Überprüfung einer Klopfvorrichtung**
Method for checking a knocking device
Procédé de vérification d'un dispositif de martelage

(43) Veröffentlichungstag der Anmeldung: 18.11.2009
(73) Patentinhaber: Hitachi Zosen Inova AG, 8005 Zürich (CH)
(72) Erfinder: Koller, Felix, 5107 Schinznach-Dorf (CH); Vogler, Erich, 8908 Hedingen (CH)
(74) Vertreter: Schaad, Balass, Menzl & Partner AG

(56) Entgegenhaltungen:
- DE-A1- 3 836 707
- GB-A- 2 147 078
- JP-A- 59 069 697
- US-A1- 2007 267 175

## Beschreibung

Die vorliegende Erfindung betrifft ein Verfahren zur Überprüfung einer Klopfvorrichtung gemäss Anspruch 1 sowie eine Vorrichtung zur Durchführung des Verfahrens gemäss dem Oberbegriff des Anspruchs 7.

Herkömmliche Müllverbrennungsanlagen weisen in der Regel mindestens einen Kessel auf, in dem Dampf oder Heisswasser erzeugt wird, welcher/s zur Erzeugung von elektrischem Strom oder zum Heizen von Haushalten genutzt werden kann. Je nach dem, ob im Kessel primär Dampf oder Heisswasser erzeugt wird, wird dieser auch als Dampferzeuger bzw. Heisswassererzeuger bezeichnet.

Die Dampf- bzw. Heisswassererzeugung findet mittels Wärmetauscherelementen statt, die im Inneren des Kesselgehäuses angeordnet sind. Besagte Wärmetauscherelemente liegen in den sog. Konvektionszügen in der Regel in Form von Rohrbündeln vor (auch als "Harfen" bezeichnet), deren Rohre von Wasser oder Dampf durchströmt sind und in einen Sammler münden. An diesen Rohrbündeln wird Wärme vom heissen Rauchgas auf das Wasser bzw. den Dampf übertragen, welches dadurch erwärmt, verdampft bzw. überhitzt wird. Die Wärmeübertragung erfolgt in solchen Rohrbündeln in erster Linie durch Konvektion.

Allerdings wird die Oberfläche dieser Wärmetauscherelemente durch die Ablagerung von im Rauchgas mitgeführter Flugasche stark verschmutzt. Diese Verschmutzung bzw. Verschlackung vermindert die Wärmeübertragung auf das Wasser bzw. den Dampf und führt somit insgesamt zu einer verminderten Effizienz des Kessels.

Zudem nimmt durch die durch die Ablagerungen resultierende Verengung des Rauchgasquerschnitts der Druckverlust zu und kann zum vollständigen Zuwachs des Rauchgasquerschnitts führen. Weiter verursachen die dadurch erforderlichen Instandhaltungsmassnahmen hohe Kosten und Umsatzausfälle.

Insgesamt vermindert die Verschmutzung bzw. Verschlackung der Wärmetauscherelemente somit die "Reisezeit" des Kessels (d.h. diejenige Zeit, in welcher der Kessel die höchste zugesicherte Last bei Einhaltung aller zugesicherten Eigenschaften fahren kann, ohne dass eine Wartung erforderlich ist) und dadurch auch die Verfügbarkeit der Müllverbrennungsanlage (d.h. das Verhältnis aus der Betriebszeit der Anlage zuzüglich der Reservezeit zur Nominalbetriebszeit).

Diesem Problem wird in der Praxis Rechnung getragen, indem die Oberfläche der Wärmetauscherelemente während des Betriebs des Kessels abgereinigt wird. Hierzu kommen verschiedenartige Verfahren in Frage. Beispielsweise kann die Oberfläche der Wärmetauscherelemente mittels eines Russbläsers, einer Wassersprühanlage, einer Kugelregenanlagen oder einer Klopfvorrichtung abgereinigt werden.

Bei waagerechten Kesselzügen einer Müllverbrennungsanlage sind die Wärmetauscherelemente in der Regel als hängend angeordnete Rohrbündel ausgebildet. Für die Abreinigung solcher hängender Rohrbündel sind insbesondere Klopfvorrichtungen sehr gut geeignet. Dabei werden die verschmutzten Rohrbündel durch einen Impuls in Schwingung versetzt, wobei die auf der Oberfläche haftenden Verbrennungsrückstände abfallen. Der Impuls wird in der Regel über einen Klopfstössel aufgegeben, der je nach Situation durch einen mechanisch angetriebenen Hammer oder durch einen pneumatischen Schlagzylinder betätigt wird. Im Allgemeinen erfolgt der Schlag des Klopfstössels auf den Sammler des Rohrbündels.

Beispiele für Klopfvorrichtungen sind im Stand der Technik beschrieben.

So beschreibt etwa die US-A-2007/0267175 eine Klopf-Vorrichtung zur Verminderung des Foulings an Wärmetauschern, welche in Raffinierverfahren in Rohöl verwendet werden, umfassend eine am Wärmetauscher angebrachte und eine Aufschlagsfläche umfassende Basis und einen Stosskörper, welcher Vibrationsenergie erzeugt, die von der Basis auf den Wärmetauscher übertragen wird. Dabei werden Kraft- und Wegsensoren am Wärmetauscherelement verwendet, um den Abreinigungsprozess zu optimieren.

Weiter beschreibt etwa die DE 27 10 153 die Verwendung eines als Klopfvorrichtung mit Klopfzylinder ausgebildeten Schwingungserzeugers zur Reinigung der Heizfläche eines Dampferzeugers.

Weiter beschreibt DE 198 53 715 eine Klopfvorrichtung zum Abreinigen von Rohrschlangen von Kesselanlagen.

Der Reinigungserfolg solcher Klopfvorrichtungen ist dabei von einer Vielzahl an Faktoren abhängig. Nebst der Schlagenergie und der Schlaghäufigkeit sind insbesondere auch das Schwingverhalten und die Aufhängung der Rohrbündel von entscheidender Bedeutung. Vor der Inbetriebnahme des Kessels der Müllverbrennungsanlage wird in der Praxis deshalb überprüft, ob die Klopfstössel der Klopfvorrichtung auf die jeweils gewünschte Stelle auftreffen und die Rohrbündel in gewünschter Weise in Schwingung versetzen.

Allerdings unterscheiden sich die Bedingungen vor der Inbetriebnahme des Kessels von denjenigen während des Betriebs, insbesondere hinsichtlich der Betriebstemperatur und des Verschmutzungsgrades, sehr stark. Daraus ergibt sich in der Praxis das Problem, dass selbst bei einer Kontrolle vor der Inbetriebnahme die Funktionstätigkeit der Klopfvorrichtung, d.h. das Aufbringen des gewünschten Impulses auf das Wärmetauscherelement, während des Betriebs oft nicht im vollen Umfang gewährleistet ist. Hierzu kommt eine Vielzahl möglicher Gründe in Frage. Beispielsweise kann die mangelnde Funktionstätigkeit darin begründet sein, dass der Klopfstössel stark abgenutzt oder in der Führung durch die Wand des Kesselgehäuses einer starken Reibung unterworfen ist. Weiter ist etwa denkbar, dass sich das Wärmetauscherelement während des Betriebs verklemmen kann und sich dadurch nicht mehr in seiner Ruheposition vor der Inbetriebnahme befindet, wodurch ein optimales Auftreffen des Klopfstössels auf das Wärmetauscherelemente beeinträchtigt wird usw.

Bis anhin sind keine geeigneten Verfahren beschrieben worden, um die Klopfvorrichtung während des Betriebs des Kessels zu überprüfen. Allerdings wäre gerade eine Überprüfung der Klopfvorrichtung während des Betriebs von grossem Nutzen, da nur über eine solche zuverlässige Informationen dazu erhalten werden können, inwiefern die Funktionstätigkeit der Klopfvorrichtung während des Betriebs beeinträchtigt ist und wo genau Wartungsarbeiten vorgenommen werden müssten.

Der vorliegenden Erfindung liegt somit die Aufgabe zugrunde, ein einfaches Verfahren zur Überprüfung einer Klopfvorrichtung während des Betriebs des Kessels zur Verfügung zu stellen.

Die Aufgabe wird erfindungsgemäss durch das Verfahren gemäss Anspruch 1 gelöst. Bevorzugte Ausführungsformen sind in den abhängigen Ansprüchen aufgeführt.

Gemäss dem Verfahren der vorliegenden Erfindung wird das Wärmetauscherelement mittels des Klopfstössels aus seiner Ruheposition in eine Auslenkposition ausgelenkt. Dabei wird
A) die zur Auslenkung des Wärmetauscherelements benötigte Kraft bestimmt, in der Regel in Abhängigkeit zu dessen Weg.
   Nachdem das Wärmetauscherelement beim Erreichen der Auslenkposition freigegeben wurde, wird alternativ oder zusätzlich zur Bestimmung gemäss A
B) das Ausschwingverhalten des Wärmetauscherelements bestimmt, d.h. der Weg des Wärmetauscherelements in Abhängigkeit der Zeit.

Die Bestimmung gemäss A), d.h. der zur Auslenkung des Wärmetauscherelements benötigten Kraft, liefert beispielsweise Informationen bezüglich der Anordnung von zwei oder mehr Wärmetauscherelementen zueinander, etwa ob das Wärmetauscherelement bei der Auslenkung an ein oder mehrere weitere Wärmetauscherelemente anstösst und in welchem Abstand diese in Ruheposition voneinander entfernt sind. Weiter lässt die Kraftmessung Rückschlüsse auf den Reibungswiderstand des durch die Gehäusewand hindurch geführten Klopfstössels bzw. auf dessen Abnützung zu.

Über die Bestimmung gemäss B) kann beispielsweise ermittelt werden, ob es beim Auslenken oder Ausschwingen des Wärmetauscherelements zu einer Verklemmung desselben kommt. Andererseits lässt die über das Ausschwingverhalten bestimmte Dämpfungskonstante Rückschlüsse auf die Masse des verschmutzten Wärmetauscherelements und somit auf dessen Verschmutzungsgrad zu.

Die Auswertung der erfindungsgemäss erhaltenen Daten kann über Differenzbildung in Bezug auf vor der Inbetriebnahme des Kessels bestimmte Referenzdaten erfolgen.

Gemäss einer bevorzugten Ausführungsform wird sowohl die zur Auslenkung des Wärmetauscherelements benötigte Kraft gemäss A) als auch das Ausschwingverhalten des Wärmetauscherelements gemäss B) bestimmt.

Überdies ist bevorzugt, dass die zur Auslenkung des Wärmetauscherelements benötigte Kraft mittels eines Kraftsensors bestimmt wird.

Die Art und Weise, wie die Bewegung des Klopfstössels in Richtung zur Auslenkung des Wärmetauscherelements zu erfolgen hat, ist dem Fachmann bekannt. Denkbar ist etwa, dass der Klopfstössels mittels eines Stosskolbens eines pneumatischen Hubzylinders gestossen wird. In einer solchen Ausführungsform kann alternativ oder zusätzlich zum Kraftsensor ein Drucksensor vorgesehen sein, der den auf den Stosskolben beaufschlagten Druck erfasst.

In der Regel weist in besagter Ausführungsform der Hubzylinder überdies Schalter auf, die dazu bestimmt sind, dass sie beim Erreichen einer vorgegebenen Kraft bzw. eines vorgegebenen Drucks dahingehend betätigt werden, dass der Hubzylinder in kürzester Zeit entlüftet und somit entlastet wird.

Gemäss einer besonders bevorzugten Ausführungsform des erfindungsgemässen Verfahrens wird für die Bestimmung des Ausschwingverhaltens des Wärmetauscherelements die Bewegung des Klopfstössels erfasst. Dabei wird der Klopfstössel im Allgemeinen in stetiger Anlage zum Wärmetauscherelement gehalten, insbesondere mittels einer Feder. Diese ist im Allgemeinen in Form einer am Klopfstössel angeordneten Druckfeder ausgebildet.

Vorzugsweise wird das Ausschwingverhalten des Wärmetauscherelements mittels eines Wegsensors bestimmt. Denkbar ist etwa, dass der Wegsensor einen optischen Sensor, beispielsweise ein Laser-Entfernungsmessgerät, umfasst. Dabei ist der Wegsensor in der Regel in vorgegebenem Abstand von der Wand des Kesselgehäuses angeordnet und erfasst die Bewegung des Klopfstössels direkt oder über ein am Klopfstössel angeordnetes Reflexionselement. Denkbar ist aber auch jede andere dem Fachmann bekannte Art eines Wegsensors, die für die entsprechenden Zwecke geeignet ist.

Zudem ist dem Kraftsensor bzw. dem Wegsensor im Allgemeinen ein Datenaufzeichnungsgerät zugeordnet, in welchem die erhaltenen Daten aufgezeichnet werden. Ausgehend vom Datenaufzeichnungsgerät können die Daten zur grafischen Darstellung oder anderweitigen Auswertung in einen Rechner eingespeist werden.

Die Erfindung wird anhand der Figuren weiter ausgeführt.

Es zeigen:
- Fig. 1: rein schematisch einen Teil eines Kesselgehäuses mit zwei in dessen Innerem angeordneten Wärmetauscherelementen und eine ausserhalb des Kesselgehäuses angeordnete erfindungsgemässe Vorrichtung zur Überprüfung einer auf das Wärmetauscherelement wirkenden Klopfvorrichtung;
- Fig. 2: rein schematisch einen Teil eines Kesselgehäuses mit zwei in dessen Innerem angeordneten Wärmetauscherelementen und eine graphische Darstellung der durch das erfindungsgemässe Verfahren bestimmten Daten; und
- Figs. 3 bis 8: jeweils eine graphische Darstellung von durch das erfindungsgemässe Verfahren bestimmten Daten bei sechs unterschiedlichen Situationen.

Gemäss Fig. 1 weist der Kessel 2 der Müllverbrennungsanlage ein Kesselgehäuse 4 auf, in dessen Innerem 6 Wärmetauscherelemente 8 in Form von Rohrbündeln 8a, 8b hängend angeordnet sind, deren Rohre 10a, 10b an ihrem unteren, der Aufhängung gegenüberliegenden Endbereich in ein Sammelrohr 12a bzw. 12b (auch als "Sammler" bezeichnet) mit im Wesentlichen horizontaler Längsachse münden. In der schematischen Darstellung gemäss Fig. 1 sind zwei in Reihe angeordnete Rohrbündel 8a, 8b gezeigt, die jeweils vier in den Sammler 12a, 12b mündende Rohre 10a bzw. 10b umfassen. Denkbar ist aber auch jede andere für die entsprechenden Zwecke geeignete Anzahl an Rohrbündeln und von diesen umfassten Rohren.

Die Wand 14 des Kesselgehäuses 4 weist auf ihrer dem Inneren 6 abgewandten Seite eine Ummantelung 16 aus thermisch isolierendem Material auf. Durch die Wand 14 des Kesselgehäuses 4 ist ein Klopfstössel 18 hindurchgeführt, der in einer ausserhalb des Kesselgehäuses 4 angeordneten Hülse 20 gelagert und in Richtung gegen das Innere 6 bewegbar ist, wobei in der schematischen Darstellung gemäss Fig. 1 die Längsachse und Bewegungsrichtung des Klopfstössels 18 im Wesentlichen rechtwinklig zur Wand 14 des Kesselgehäuses 4 steht.

Der stirnseitige Bereich des Klopfstössels 18 bildet die sogenannte Pfeilspitze 19. Diese liegt in Anlage mit dem Sammler 12a eines ersten Rohrbündels 8a der beiden Rohrbündel 8a, 8b. Dabei ist dem Klopfstössel 18 eine Feder 22 zugeordnet, die gewährleistet, dass die Pfeilspitze 19 an der Prallplatte 13a des Sammlers 12a angepresst wird.

Ausserhalb des Kesselgehäuses 4 ist eine Vorrichtung 24 gemäss der vorliegenden Erfindung angeordnet. Diese weist einen Antrieb in Form eines Hubzylinders 26 und einen mittels des Hubzylinders 26 in Richtung des Klopfstössels 18 bewegbaren Stosskolben 28 auf.

Der Hubzylinder 26 ist über eine Trägerplatte 29 mit daran angeordneten Abstandshaltern 30, die an ihrer der Trägerplatte 29 abgewandten Seite zudem an einer an der Wand 14 des Kesselgehäuses 4 angeordneten Verbindungsplatte 32 montiert sind, mit dem Kesselgehäuse 4 verbunden.

Der Stosskolben 28 ist so ausgerichtet, dass seine die Stossrichtung definierende Längsachse mit der Längsachse des Klopfstössels 18 zusammenfällt. Der Stosskolben 28 weist überdies einen Kraftsensor 34 zur kontinuierlichen Bestimmung der auf den Klopfstössel 18 ausgeübten Kraft auf.

Der in Fig. 1 gezeigte Hubzylinder 26 wird pneumatisch betrieben und weist hierzu eine Druckluftzuleitung 36a für die Vorwärtsbewegung des Stosskolbens 28 und eine Druckluftrückleitung 36b für die Rückwärtsbewegung des Stosskolbens 28 auf. Die Vor- bzw. Rückwärtsbewegung des Stosskolbens 28 wird dabei über ein Ventil gesteuert. Der Druckluftzuleitung 36a ist weiter ein Drucksensor 40 zur Bestimmung des auf den Stosskolben 28 beaufschlagten Drucks zugeordnet.

Der Hubzylinder 26 weist überdies Sensoren 42a, 42b zur Bestimmung der Lage des Stosskolbens 28 auf. Den Sensoren 42a, 42b ist ein Schalter zugeordnet, welcher beim Erreichen einer vorgegebenen Lage des Stosskolbens 28 dahingehend betätigt wird, dass der Hubzylinder 26 entlüftet und der Stosskolben 28 zurückgefahren wird. Alternativ oder zusätzlich dazu kann ein Schalter 43 vorgesehen sein, welcher bei Erreichen eines vorgegebenen Drucks bzw. einer vorgegebenen Kraft zur Entlüftung des Hubzylinders 26 bzw. zum Zurückfahren des Stosskolbens 28 betätigt wird.

Überdies weist die Vorrichtung 24 einen Wegsensor 44 auf. Dieser ist über ein Verbindungselement 46 mit der Trägerplatte 29 verbunden und somit in konstantem Abstand vom Kesselgehäuse 4 angeordnet. Der Wegsensor 44 steht in Kommunikation zu einem flächigen Reflexionselement 47, das in einem ausserhalb des Kesselgehäuses 4 liegenden Bereich des Klopfstössels 18 angeordnet ist und dessen Ebene in der in Fig. 1 gezeigten Darstellung im Wesentlichen rechtwinklig zur Längsachse des Klopfstössels 18 steht.

Sowohl der Kraftsensor 34 als auch der Drucksensor 40 und der Wegsensor 44 sind mit einem Datenaufzeichnungsgerät 48 verbunden, über welchen die Daten in einen Rechner 50 eingespeist werden, in dem diese ausgewertet werden können.

Gemäss der in Fig. 1 gezeigten Darstellung befinden sich die Rohrbündel 8a, 8b in Ruheposition. Zur Durchführung des erfindungsgemässen Verfahrens wird der Stosskolben 28 über den Hubzylinder 26 in Richtung des Klopfstössels 18 gestossen, welcher in der Folge in Richtung gegen das Innere 6 des Kesselgehäuses 4 bewegt wird. Die Bewegung des Stosskolbens 28 bzw. des Klopfstössels 18 erfolgt dabei mit einer Geschwindigkeit von ca. 10 bis 100 mm/Sekunde.

Durch die Bewegung des Klopfstössels 18 wird das erste Rohrbündel 8a ausgelenkt. Nach einem gewissen Hub stösst der Sammler 12a des ersten Rohrbündel 8a an den Sammler 12b des zweiten Rohrbündels 8b an, welches in der Folge auch ausgelenkt wird, bis es an der der vom Klopfstössel 18 durchgriffenen Wand 14' gegenüberliegenden Wand 14" des Kesselgehäuses 4 anstösst.

Die zur Auslenkung des Rohrbündels 8a bzw. 8b in die Auslenkposition benötigte Kraft in Abhängigkeit zu dessen Weg wird mittels des dem Stosskolben 28 zugeordneten Kraftsensors 34 kontinuierlich bestimmt.

Sobald die Auslenkposition erreicht wird, wird der Hubzylinder 26 sofort entlastet bzw. entlüftet und der Stosskolben 28 zurückgezogen. Dadurch werden die Rohrbündel 8a, 8b freigegeben, die in der Folge ausschwingen. Der in Anlage mit dem ersten Rohrbündel 8a stehende Klopfstössel 18 wird durch dieses bis zu einer Rückschwingposition zurückgestossen. Die dem Klopfstössel 18 zugeordnete Feder 22 gewährleistet, dass dieser während des gesamten Ausschwingens in Anlage am ersten Rohrbündel 8a bzw. dessen Sammler 12a gehalten wird.

Somit ist es möglich, das Ausschwingverhalten des Rohrbündels 8a über die Bewegung des Klopfstössels 18 zu erfassen. Dazu wird mittels des Wegsensors 44 dessen Distanz vom Reflexionselement 47 über die Zeit bestimmt.

Die erhaltenen Daten werden mittels des Datenaufzeichnungsgeräts 48 aufgenommen und zur Auswertung in den Rechner 50 eingespeist.

Eine schematische Darstellung der Anordnung zweier Rohrbündel 8a, 8b in einem Kessel 2 mit einer idealisierten graphischen Darstellung der zur Auslenkung der Rohrbündel 8a, 8b benötigten Kraft und des Ausschwingverhaltens des sich in Anlage mit einem Klopfstössel 18 befindenden Rohrbündels 8a nach dessen Freigabe ist in Fig. 2 gezeigt.

Wie aus Fig. 2 ersichtlich ist, weist die in gestrichelter Linie gezeigte Kraftkurve einen stufenförmig zunehmenden Verlauf auf. Dabei entspricht der Kurvenabschnitt S1 dem Hub zur Auslenkung lediglich des ersten Rohrbündels 8a der beiden Rohrbündel 8a, 8b. An dem Punkt, an dem das erste Rohrbündel 8a an das zweite Rohrbündel 8b anstösst, nimmt die aufzuwendende Kraft zu. Dieser Punkt markiert den Anfang des Kurvenabschnitts S2, der demjenigen Hub entspricht, bei dem zusätzlich zum ersten Rohrbündel 8a auch das zweite Rohrbündel 8b ausgelenkt wird. Der Hub S2 endet an dem Punkt, an dem das zweite Rohrbündel 8b an die Wand 14 des Kesselgehäuses 4 anstösst. Ab diesem Punkt, d.h. der sogenannten Auslenkposition, steigt die Kraftkurve stark an. Unmittelbar nach der Detektion der Auslenkposition werden die Rohrbündel 8a, 8b freigegeben und deren Ausschwingverhalten bestimmt.

Die in Fig. 2 in durchgezogener Linie gezeigte Wegkurve entspricht der gedämpften Schwingung eines Pendels und widerspiegelt eine Situation im Inneren 6 des Kesselgehäuses 4, in der das erste Rohrbündel 8a und eventuell auch das zweite Rohrbündel 8b frei ausschwingen kann, ohne an weiteren Elementen anzustossen oder von diesen blockiert zu werden. Aus der Schwingung der Rohrbündel kann die Dämpfungskonstante bestimmt werden, was Rückschlüsse auf die Masse des verschmutzten Rohrbündels und somit auf dessen Verschmutzungsgrad erlaubt.

Eine graphische Darstellung der bei einer weiteren Situation erfindungsgemäss bestimmten Daten ist in Fig. 3 gezeigt. Dabei ist - wie auch für die Fig.s 4 bis 8 - die gemäss A des Anspruchs 1 bestimmte Kraftkurve in gestrichelter Linie und die gemäss B des Anspruchs 1 bestimmte Wegkurve in durchgezogener Linie dargestellt.

Wie aus Fig. 3 ersichtlich ist, verlaufen zu Beginn der Auslenkung der Anstieg der Wegkurve und der Anstieg der Kraftkurve im Wesentlichen zeitgleich, was darauf hindeutet, dass der Klopfstössel in der Klopfstösselführung nur einer geringen Reibung unterworfen ist und mindestens das sich in Anlage am Klopfstössel befindende Wärmetauscherelement nicht verklemmt ist. Die in Fig. 3 gezeigte Wegkurve entspricht einer gedämpften Schwingung eines Pendels, was den Schluss zulässt, dass das Wärmetauscherelement frei ausschwingen kann, ohne an weiteren Elementen anzustossen oder von diesen blockiert zu werden.

Gemäss der in Fig. 4 gezeigten graphischen Darstellung erfolgt zu Beginn der Auslenkung der Anstieg der Wegkurve bezüglich des Anstiegs der Kraftkurve zeitverzögert. Dies deutet darauf hin, dass der Klopfstössel und/oder das Wärmetauscherelement einer starken Reibung unterworfen ist. Denkbar ist beispielsweise, dass das Wärmetauscherelement in der Wandführung verklemmt ist. Zudem erfolgt der Abfall der Wegkurve bezüglich des Abfalls der Kraftkurve nach der Entlastung des Hubzylinders zeitverzögert, was die obige Interpretation stützt.

Gemäss der in Fig. 5 gezeigten Darstellung erfolgt der Anstieg der Wegkurve bezüglich des Anstiegs der Kraftkurve stark zeitverzögert, was wiederum darauf hindeutet, dass der Klopfstössel und/oder das Wärmetauscherelement einer starken Reibung unterworfen ist. Bei im Wesentlichen linearer Zunahme der Kraft nimmt die Wegkurve nahezu exponentiell zu, was auf eine reibungsbedingte Vorspannung des Klopfstössels bzw. des Wärmetauscherelements zu Beginn des Hubs schliessen lässt. Denkbar ist etwa, dass das Wärmetauscherelement anfänglich blockiert ist und bei einer bestimmten Kraft plötzlich frei wird. Wie in Fig. 4 erfolgt auch in Fig. 5 der Abfall der Wegkurve bezüglich des Abfalls der Kraftkurve nach der Entlastung des Hubzylinders zeitverzögert. Überdies schwingt das Wärmetauscherelement beim Rückschwingen über seine anfängliche Position hinaus, was auf ein Verklemmen des Wärmetauscherelements zu Beginn der Versuchszeit hindeuten könnte.

In Fig. 6 ist für eine weitere Situation lediglich das erfindungsgemäss bestimmte Ausschwingverhalten des Wärmetauscherelements wiedergegeben. Gemäss Fig. 6 liegen die ersten drei Wellentäler der Schwingungskurve im Wesentlichen gleich tief, während die Wellenspitzen gemäss einer gedämpften Schwingung abnehmen. Dies deutet darauf hin, dass das Wärmetauscherelement näher an der vom Klopfstössel durchgriffenen Wand als der dieser gegenüberliegenden Wand angeordnet ist und beim Ausschwingen an ersterer anstösst.

Gemäss Fig. 7 erfolgt zu Beginn der Auslenkung die Zunahme der Kraftkurve und der Wegkurve im Wesentlichen zeitgleich. Nach der Entlastung des Hubzylinders erfolgt der Abfall der Wegkurve bezüglich des Abfalls der Kraftkurve zeitverzögert. Überdies erreicht das Wärmetauscherelement die Ruheposition nach dem Entlasten nicht mehr. Dies kann etwa damit erklärt werden, dass sich das Wärmetauscherelement beim Auslenken verklemmt.

Gemäss Fig. 8 erfolgt - wie etwa auch gemäss der Fig.s 4 und 5 - der Anstieg der Wegkurve bezüglich des Anstiegs der Kraftkurve stark zeitverzögert. Dies deutet wiederum darauf hin, dass der Klopfstössel und/oder das Wärmetauscherelement einer starken Reibung unterworfen ist.

## Patentansprüche

1. Verfahren zur Überprüfung einer Klopfvorrichtung, die für die Reinigung der Oberfläche eines im Inneren (6) eines Kesselgehäuses (4) einer Müllverbrennungsanlage angeordneten Wärmetauscherelementes (8) bestimmt ist und die einen durch die Wand (14) des Kesselgehäuses (4) hindurchgeführten, in Richtung gegen das Innere (6) bewegbaren Klopfstössel (18) aufweist, wobei das Wärmetauscherelement (8) mittels des Klopfstössels (18) aus seiner Ruheposition in eine Auslenkposition ausgelenkt wird und
A) die zur Auslenkung des Wärmetauscherelements (8) benötigte Kraft und/oder
B) das Ausschwingverhalten des nach dem Auslenken freigegebenen Wärmetauscherelements (8) bestimmt wird.

2. Verfahren nach Anspruch 1, wobei sowohl die zur Auslenkung des Wärmetauscherelements (8) benötigte Kraft gemäss A) als auch das Ausschwingverhalten des Wärmetauscherelements gemäss B) bestimmt wird.

3. Verfahren nach Anspruch 1 oder 2, wobei die zur Auslenkung des Wärmetauscherelements (8) benötigte Kraft mittels eines Kraftsensors (34) bestimmt wird.

4. Verfahren nach einem der vorhergehenden Ansprüche, wobei für die Bestimmung des Ausschwingverhaltens des Wärmetauscherelements (8) die Bewegung des Klopfstössels (18) erfasst wird.

5. Verfahren nach Anspruch 4, wobei der Klopfstössel (18) in Anlage am Wärmetauscherelement (8) gehalten wird, insbesondere mittels einer Feder (22).

6. Verfahren nach einem der vorhergehenden Ansprüche, wobei das Ausschwingverhalten des Wärmetauscherelements (8) mittels eines Wegsensors (44) bestimmt wird.

7. Vorrichtung zur Durchführung des Verfahrens gemäss einem der vorhergehenden Ansprüche mit einem Antrieb (26) zur Bewegung des Klopfstössels (18) in Richtung gegen das Innere (6) des Kesselgehäuses (4), **gekennzeichnet durch**
a) einen Kraftsensor (34) zur Bestimmung der zur Auslenkung des Wärmetauscherelements (8) benötigten Kraft und/oder
b) Mittel zur Freigabe des Wärmetauscherelements (8) bei Erreichen der Auslenkposition sowie einen Wegsensor (44) zur Bestimmung des Ausschwingverhaltens des freigegebenen Wärmetauscherelements (8).

8. Vorrichtung nach Anspruch 7, **gekennzeichnet durch** Mittel, um den Klopfstössel (18) in Anlage am Wärmetauscherelement (8) zu halten, insbesondere eine Feder (22).

9. Vorrichtung nach Anspruch 7 oder 8, **dadurch gekennzeichnet, dass** der Wegsensor (44) einen optischen Distanzsensor aufweist, vorzugsweise ein Laser-Entfernungsmessgerät.

10. Vorrichtung nach einem der Ansprüche 7 bis 9, **dadurch gekennzeichnet, dass** dem Kraftsensor (34) bzw. dem Wegsensor (44) ein Datenaufzeichnungsgerät (48) zugeordnet ist.

## Claims

1. A method for checking a rapping device which is intended for cleaning the surface of a heat exchanger element (8) arranged on the inside (6) of a boiler housing (4) of a waste incineration plant and which has a impact ram (18) guided through the wall (14) of the boiler housing (4) and movable in the direction toward the inside (6), the heat exchanger element (8) being deflected out of its position of rest into a deflection position by means of the impact ram (18), and
A) the force required for deflecting the heat exchanger element (8) and/or
B) the oscillatory behavior of the heat exchanger element (8) released after deflection being determined.

2. The method as claimed in claim 1, both the force required for deflecting the heat exchanger element (8), according to A), and the oscillatory behavior of the heat exchanger element, according to B), being determined.

3. The method as claimed in claim 1 or 2, the force required for deflecting the heat exchanger element (8) being determined by means of a force sensor (34).

4. The method as claimed in one of the preceding claims, the movement of the impact ram (18) being detected in order to determine the oscillatory behavior of the heat exchanger element (8).

5. The method as claimed in claim 4, the impact ram (18) being held in bearing contact against the heat exchanger element (8), in particular by means of a spring (22).

6. The method as claimed in one of the preceding claims, the oscillatory behavior of the heat exchanger element (8) being determined by means of a displacement sensor (44).

7. A device for carrying out the method as claimed in one of the preceding claims, with a drive (26) for moving the impact ram (18) in the direction toward the inside (6) of the boiler housing (4), defined by
a) a force sensor (34) for determining the force required for deflecting the heat exchanger element (8) and/or
b) means for releasing the heat exchanger element (8) when the deflection position is reached and a displacement sensor (44) for determining the oscillatory behavior of the released heat exchanger element (8).

8. The device as claimed in claim 7, defined by means for holding the impact ram (18) in bearing contact against the heat exchanger element (8), in particular a spring (22).

9. The device as claimed in claim 7 or 8, wherein the travel sensor (44) has an optical distance sensor, preferably a laser rangefinder.

10. The device as claimed in one of claims 7 to 9, wherein the force sensor (34) or the displacement sensor (44) is assigned a data recorder (48).

## Revendications

1. Procédé de contrôle d'un dispositif de frappe qui est conçu pour le nettoyage de la surface d'un élément échangeur de chaleur (8) disposé à l'intérieur (6) d'un corps de chaudière (4) d'une installation d'incinération d'ordures et qui présente un pilon de frappe (18) passant à travers la paroi (14) du corps de chaudière (4) et pouvant être déplacé en direction de l'intérieur (6), l'élément échangeur de chaleur (8) étant dévié au moyen du pilon de frappe (18) de sa position de repos en une position déviée et
A) la force nécessaire pour la déviation de l'élément échangeur de chaleur (8) et/ou
B) le comportement oscillant de l'élément échangeur de chaleur (8) libéré après la déviation étant déterminés.

2. Procédé selon la revendication 1, selon lequel la force nécessaire pour la déviation de l'élément échangeur de chaleur (8) selon A) ainsi que le comportement oscillant de l'élément échangeur de chaleur selon B) sont déterminés.

3. Procédé selon la revendication 1 ou 2, selon lequel la force nécessaire pour la déviation de l'élément échangeur de chaleur (8) est déterminée au moyen d'un capteur de force (34).

4. Procédé selon l'une des revendications précédentes, selon lequel le déplacement du pilon de frappe (18) est détecté pour déterminer le comportement oscillant de l'élément échangeur de chaleur (8).

5. Procédé selon la revendication 4, selon lequel le pilon de frappe (18) est maintenu appliqué contre l'élément échangeur de chaleur (8), notamment au moyen d'un ressort (22).

6. Procédé selon l'une des revendications précédentes, selon lequel le comportement oscillant de l'élément échangeur de chaleur (8) est déterminé au moyen d'un capteur de course (44).

7. Dispositif pour mettre en oeuvre le procédé selon l'une des revendications précédentes, comprenant un mécanisme d'entraînement (26) pour déplacer le pilon de frappe (18) en direction de l'intérieur (6) du corps de chaudière (4), **caractérisé par**
a) un capteur de force (34) pour déterminer la force nécessaire pour la déviation de l'élément échangeur de chaleur (8) et/ou
b) des moyens pour libérer l'élément échangeur de chaleur (8) au moment où la position déviée est atteinte ainsi qu'un capteur de course (44) pour déterminer le comportement oscillant de l'élément échangeur de chaleur (8) libéré.

8. Dispositif selon la revendication 7, **caractérisé par** des moyens pour maintenir le pilon de frappe (18) appliqué contre l'élément échangeur de chaleur (8), notamment un ressort (22).

9. Dispositif selon la revendication 7 ou 8, **caractérisé en ce que** le capteur de course (44) présente un détecteur de distance optique, de préférence un télémètre à laser.

10. Dispositif selon l'une des revendications 7 à 9, **caractérisé en ce qu'**un enregistreur de données (48) est associé au capteur de force (34) ou au capteur de course (44).
